# EUROPÄISCHE PATENTANMELDUNG

(11) **EP 1 658 779 A1**
(43) Veröffentlichungstag der Anmeldung: **24.05.2006**
(21) Anmeldenummer: 04027625.5
(22) Anmeldetag: 20.11.2004
(51) Int. Cl.: A41D 25/00

(54) **Krawattenserviette, formatgestanzt und 3x gefalzt**

(71) Anmelder: Tonn, Alexander, 40629 Düsseldorf (DE)
(72) Erfinder: Tonn, Alexander, 40629 Düsseldorf (DE)
(74) Vertreter: Engelhard, Frank

(57) **Zusammenfassung**

Mit der Umlegung der Einweg Papierkrawatte (formgestanztes und dreifach gefalztes Papier im Gesamt-Format 213 x 397 mm) über die Stoffkrawatte wird erreicht, dass die Stoffkrawatte vor Verschmutzungen geschützt ist. Krawattenträgem wird so die Möglichkeit geboten, die Krawatte während des Essens bzw. des Trinkens vor Tropfen oder Essenresten zu schützen.

## Beschreibung

Anlage zum Aktenzeichen Deutsches Patent-und Markenamt 202 07 205.3

Serviette aus Papier zum Umschließen einer Krawatte.

Bislang ist ein solcher Krawattenschutz nicht entwickelt worden.

Der in dem Schutzanspruch angegebenen Entwicklung liegt die Überlegung zu Grunde, Krawattenträgern eine Möglichkeit zu bieten, die Krawatte während des Essens bzw. des Trinkens vor Tropfen und/oder vom Teller bzw. der Gabel herabfallenden Nahrungsmitteln zu schützen. Regelmäßig ist eine Krawatte nach entsprechender Verschmutzung nur sehr schwer bzw. gar nicht zu reinigen.

Die oben aufgezeigte Problematik wird mit dem in dem Schutzanspruch aufgeführten Merkmalen beseitigt.

Durch die Umlegung der Papierkrawatte über die Stoffkrawatte wird erreicht, dass die Stoffkrawatte vor Verschmutzungen geschützt ist. Nach dem Essen kann die Papierserviette von der darunterliegenden Stoffserviette abgezogen und mit dem normalen Hausmüll entsorgt werden.

## Patentansprüche

1. Formatgestanztes und dreifach gefalztes Papier auf Dünndruck (50 g/m²) im Format 230 x 420 mm, welches durch Umlegung des Papiers an den gefalzten Stellen um eine Krawatte herumgelegt wird. Die Krawattenserviette ist **dadurch gekennzeichnet, dass** die Falzung zwei Mal diagonal versetzt einen überlappenden Altarfalz aufweist sowie einen Kreuzfalz. Hieraus ergibt sich ein Endformat der Krawattenserviette von 120 x 230 mm.
